# EUROPÄISCHE PATENTANMELDUNG

(11) **EP 4 764 319 A1**
(43) Veröffentlichungstag der Anmeldung: **24.06.2026**
(21) Anmeldenummer: 25222328.4
(22) Anmeldetag: 10.12.2025
(51) Int. Cl.: F24C 15/16

(54) **SYSTEM ZUR MONTAGE EINES TELESKOPAUSZUGS AN EINEM SEITENGITTER**

(30) Priorität: 20.12.2024 DE 102024139379
(71) Anmelder: Accuride International GmbH, 65582 Diez/Lahn (DE)
(72) Erfinder: Heffel, Andreas, 56269 Wied-Runkel-Str.1 (DE)
(74) Vertreter: WSL Patentanwälte Partnerschaft mbB

(57) **Zusammenfassung**

System zur lösbaren Montage eines Teleskopauszugs (1) mit einem Seitengitter (10), welches wenigstens einen vorderen Vertikalgitterstab (11) und einen zu dem vorderen Vertikalgitterstab (11) beabstandeten und im Wesentlichen parallel dazu angeordneten hinteren Vertikalgitterstab (12) umfasst, wenigstens zwei oder mehr vertikal übereinander angeordnete Paare von Horizontalgitterstäben (13, 14, 15, 16), welche sich zwischen den Vertikalgitterstäben (11, 12) erstrecken und mit ihren jeweiligen Endabschnitten an den Vertikalgitterstäben (11, 12) festgelegt sind und diese verbinden, und mit wenigstens einen Schnellbefestigungselement (100, 100') zur lösbaren Montage eines Teleskopauszugs (1) an dem Seitengitter (10) an vertikal übereinander angeordneten Abschnitten der jeweils unteren oder der jeweils oberen Horizontalgitterstäbe von zwei vertikal übereinander angeordneten Paaren von Horizontalgitterstäben (13, 14, 15, 16), wobei das Schnellbefestigungselement (100) erste und zweite Halteabschnitte (101, 101', 102, 102') aufweist, welche für ein form- und/oder kraftschlüssiges Ineingriffbringen des Schnellbefestigungselementes (100, 100') mit dem Horizontalgitterstäben des Seitengitters (10) ausgebildet sind, einen zwischen dem ersten Halteabschnitt (101, 101') und dem zweiten Halteabschnitt (102, 102') angeordneten und die Halteabschnitte (101, 102) verbindenden Verbindungsabschnitt (103, 103') aufweist, wobei sich die ersten und zweiten Halteabschnitte (101, 101', 102, 102') von dem Verbindungsabschnitt (103, 103') zu einer Seite abgewinkelt erstrecken und in einem Abstand zueinander angeordnet und ausgebildet sind für eine Anlage und ein Ineingriffbringen des Schnellbefestigungselementes (100, 100') mit den einander zugewandten Seiten des unteren Horizontalgitterstabes (14) des ersten Paares von Horizontalgitterstäben (13, 14) und des unteren Horizontalgitterstabes (16) des zweiten Paares von Horizontalgitterstäben (15, 16) oder für eine Anlage und ein Ineingriffbringen des Schnellbefestigungselementes (100, 100') mit den einander zugewandten Seiten des oberen Horizontalgitterstabes (14) des ersten Paares von Horizontalgitterstäben (13, 14) und des oberen Horizontalgitterstabes (16) des zweiten Paares von Horizontalgitterstäben (15, 16), wobei der Verbindungsabschnitt (103, 103') einen Befestigungsabschnitt (104, 104') zum Befestigen des stationären Schienenelements (2, 2') eines Teleskopauszugs (1) aufweist.

## Beschreibung

### GEGENSTAND DER ERFINDUNG

Die vorliegende Erfindung betrifft ein System zur lösbaren Montage eines Teleskopauszugs an einem Seitengitter, vorzugsweise einem Seitengitter für Backöfen.

### HINTERGRUND DER ERFINDUNG

Handelsübliche Backöfen weisen an den gegenüberliegenden seitlichen Innenwänden der Backofenmuffel Einrichtungen zum Einschieben und Halten der Gargurtträger (Backbleche, Backroste, Tropfschalen etc.) in verschiedenen Höhen innerhalb der Muffel auf. Solche Einrichtungen können in den Muffelinnenwänden ausgebildete Vorsprünge oder nutenförmige Ausnehmungen sein. Häufig sind jedoch an den Muffelinnenwänden gegenüberliegend gitterartige Seitenteile aus Metall, sogenannte Seitengitter, mit horizontalen Gitterstäben zum Einschieben und Halten der Gargurtträger montiert.

Üblicherweise weisen solche Seitengitter wenigstens zwei im montierten Zustand vertikal und im Wesentlichen parallel zueinander angeordnete Gitterstäbe auf sowie mehrere in verschiedenen Höhen innerhalb der Muffel angeordnete horizontale Gitterstäbe, die an den vertikalen Gitterstäben befestigt sind und diese verbinden. Die horizontalen Gitterstäbe der auf beiden Seiten an den Muffelinnenwänden angeordneten Seitengitter dienen zum Auflegen und Einschieben der Gargutträger, weshalb sie üblicherweise in einem Abstand vor der von den vertikalen Gitterstäben gebildeten Ebene in Richtung des Muffelinneren angeordnet sind. Zur Verbindung mit und zur Befestigung an den vertikalen Gitterstäben weisen die horizontalen Gitterstäbe an ihren gegenüberliegenden Enden jeweils einen abgewinkelten Endabschnitt auf.

Damit der Gargutträger nicht abkippt, wenn er zum Beispiel zum Bearbeiten oder Begutachten des Garguts nicht vollständig aus der Muffel des Backofens herausgezogen wird, sind bei derartigen Seitengittern regelmäßig Paare von horizontalen Gitterstäben vorgesehen, die in einem geringen Abstand übereinander angeordnet sind, welcher ausreichend groß ist, um den Gargurtträger zwischen die beiden horizontalen Gitterstäbe einzuschieben, der aber ausreichend gering ist, dass sich der Gargutträger mit einer hinteren Kante gegen ein Abkippen am oberen horizontalen Gitterstab abstützen kann. Üblicherweise bestehen die horizontalen Gitterstäbe aus einem Draht oder Stab mit kreisförmigem Querschnitt, weil dies eine kostengünstige Herstellung erlaubt.

Moderne und höherwertige Backöfen werden zusätzlich mit Teleskopauszügen zum Halten und Verfahren der Gargurtträger ausgerüstet. Neben dem leichtgängigen Verfahren der Gargutträger ist ein weiterer Vorteil der Verwendung von Teleskopauszügen, dass diese bei ausreichender Anzahl gegeneinander verfahrbarer Schienenelemente ein weites oder sogar vollständiges Herausziehen des Gargutträgers aus der Muffel erlauben, ohne dass der Gargutträger abkippt. Üblicherweise werden solche Teleskopauszüge an vorhandenen Seitengittern in der Backofenmuffel befestigt, wobei eine stabile, aber einfach lösbare und wieder montierbare Befestigung zweckmäßig und erwünscht ist, um die Teleskopauszüge zum Reinigen oder zum Wechseln der Positionshöhe innerhalb der Muffel oder auch für die Reinigung des Ofens selbst leicht herausnehmen und wieder einsetzen zu können. Zur lösbaren Befestigung von Teleskopauszügen an Seitengittern sind verschiedenste Systeme bekannt, bei denen wenigstens ein, häufig zwei oder auch mehr Befestigungselemente zum Montieren des sogenannten stationären Schienenelements des Teleskopauszugs am Seitengitter vorgesehen sind.

Gewünscht ist, dass die Befestigungselemente eine schnelle und einfache, bevorzugt werkzeuglose Montage und Demontage eines Teleskopauszugs an einem Seitengitter erlauben. Dabei sollen sie den Teleskopauszug bzw. das stationäre Schienenelement des Teleskopauszugs stabil und gegen ein Verkippen und unbeabsichtigtes Lösen gesichert an dem Seitengitter festlegen. Bekannte Befestigungselemente werden entweder an einem horizontalen Gitterstab oder an beiden horizontalen Gitterstäben eines Paares von direkt übereinander angeordneten horizontalen Gitterstäben befestigt und/oder abgestützt. Häufig erfolgt eine zusätzliche Befestigung und/oder Abstützung an einem vertikalen Gitterstab und/oder an einen abgewinkelten Endabschnitt des horizontalen Gitterstabs, was zumindest bei einer Befestigung an nur an einem horizontalen Gitterstab notwendig ist, um ein Verkippen der Befestigung um den horizontalen Gitterstab herum zu verhindern.

Bekannte Befestigungselemente für eine einfache und werkzeuglose Montage und Demontage haben häufig den Nachteil, dass sie nur unzureichende Stabilität der Befestigung des Teleskopauszugs bieten und teilweise unter bestimmten Lastsituationen oder anderen Umständen sogar unbeabsichtigt von dem Seitengitter getrennt werden. Andere Befestigungselemente, welche dies verhindern sollen, haben wiederum häufig den Nachteil, dass sie Sicherungseinrichtungen umfassen, welche die Montage und Demontage des Teleskopauszugs aufwendig machen und teilweise sogar gesondertes Werkzeug erfordern.

Die EP 1 158 185 B1 beschreibt ein Befestigungselement, mit dem das stationäre Schienenelement eines Teleskopauszugs an den beiden horizontalen Gitterstäben eines Paares von direkt übereinander angeordneten horizontalen Gitterstäben eines Seitengitters befestigt wird. Das Befestigungselement weist einen oberen Halteabschnitt auf, der im montierten Zustand den oberen horizontalen Gitterstab von oben umgreift, und einen unteren Halteabschnitt, der im montierten Zustand den unteren horizontalen Gitterstab von unten umgreift. Für die Montage wird der obere Halteabschnitt über den oberen horizontalen Gitterstab gelegt und der untere Halteabschnitt zum unteren horizontalen Gitterstab verschwenkt, über diesen hinübergeführt und mit diesem verrastet. Zusätzlich ist zwischen dem oberen und dem unteren Halteabschnitt ist eine Lasche vorgesehen, die bei der Montage über den unteren horizontalen Gitterstab geführt wird und über diesem zu liegen kommt. Des Weiteren ist zwischen dem unteren und dem oberen Halteabschnitt und über der Lasche ein Rastvorsprung vorgesehen, an dem der obere horizontale Gitterstab zur Anlage kommt, um einem Durchbigen der horizontalen Gitterstäbe entgegenzutreten und den Abstand zwischen den beiden Gitterstäben auch bei einer erheblichen vertikalen Belastung zumindest im Bereich der Befestigungselemente gleich zu halten, wodurch ein unbeabsichtigtes Lösen des Befestigungselements von den Gitterstäben verhindert werden soll. Des Weiteren soll eine Last an dem Befestigungselement auf beide Gitterstäbe möglichst gleichmäßig verteilt werden.

Die DE 20 2005 013 789 U1 beschreibt ein weiteres Befestigungselement, mit dem das stationäre Schienenelement eines Teleskopauszugs an den beiden horizontalen Gitterstäben eines Paares von direkt übereinander angeordneten horizontalen Gitterstäben eines Seitengitters befestigt wird. Das Befestigungselement weist einen oder zwei obere Halteabschnitte auf, die im montierten Zustand den oberen horizontalen Gitterstab von oben umgreifen, und einen oder zwei untere Halteabschnitte, die im montierten Zustand den unteren horizontalen Gitterstab von unten umgreifen. Für die Montage müssen die horizontalen Gitterstäbe zusammengedrückt werden, um die Halteabschnitte über die horizontalen Gitterstäbe zu führen.

Die EP 1 965 680 beschreibt ein Befestigungssystem zur Befestigung eines Teleskopauszugs an einem Seitengitter mit zwei Befestigungselementen, die in der Nähe der beiden Endabschnitte an der der Muffelseitenwand zugewandten Seite des stationären Schienenelements befestigt sind und mit denen der Teleskopauszug auf der zum Muffelinnenraum weisenden Seite eines einzelnen horizontalen Gitterstabs des Seitengitters montiert wird. Jedes der zwei Befestigungselemente weist zwei U-förmige Abschnitte auf, die im Wesentlichen in einem Winkel von 90° zueinander ausgerichtet sind. Ein erster U-förmiger Abschnitt jedes der zwei Befestigungselemente umgreift klammerartig den horizontalen Gitterstab in seinem Längserstreckungsbereich, wobei die Öffnung des U-förmiger Abschnitts in Richtung der Muffelseitenwand weist. Der senkrecht zum ersten U-förmigen Abschnitt angeordnete zweite U-förmige Abschnitt jedes der zwei Befestigungselemente umgreift den horizontalen Gitterstab an jeweils einem der abgewinkelten Endabschnitte, wobei die Öffnungen dieser zweiten U-förmigen Abschnitte aufeinander zu weisen. Zur Montage des Teleskopauszugs wird dieser waagerecht in Richtung der Muffelseitenwand auf den horizontalen Gitterstab aufgeschoben. Die den Gitterstab an den abgewinkelten Endabschnitten umgreifenden zweiten U-förmigen Abschnitte verhindern ein Abkippen des Teleskopauszugs. An den ersten U-förmigen Abschnitten für den Eingriff mit dem horizontalen Gitterstab in seinem Längserstreckungsbereich ist eine eingeprägte Rast zur Sicherung des Befestigungselements am Gitterstab vorgesehen, weshalb beim Aufschieben der Schnellbefestigungselemente eine Kraft aufgebracht werden muss, um die U-förmigen Abschnitte mit dem Gitterstab zu verrasten.

### AUFGABE DER ERFINDUNG

Die Aufgabe der vorliegenden Erfindung bestand in der Bereitstellung eines Systems zur lösbaren Montage eines Teleskopauszugs an einem Seitengitter, vorzugsweise einem Seitengitter für Backöfen, welches die Nachteile des Standes der Technik ausräumt und eine schnelle, einfache und stabile Montage des Teleskopauszugs an einem Seitengitter erlaubt.

### BESCHREIBUNG DER ERFINDUNG

Diese Aufgabe wird durch ein System gemäß dem beigefügten unabhängigen Anspruch 1 gelöst. Ausführungsformen und weitere Ausgestaltungen ergeben sich aus den abhängigen Unteransprüchen.

Das erfindungsgemäße System zur lösbaren Montage eines Teleskopauszugs an einem Seitengitter, vorzugsweise einem Seitengitter für Backöfen, umfasst ein Seitengitter und wenigstens ein Schnellbefestigungselement. Für die Montage eines Teleskopauszugs werden zweckmäßigerweise zwei Schnellbefestigungselemente eingesetzt, eines im vorderen Bereich und eines im hinteren Bereich des Teleskopauszugs, weshalb das erfindungsgemäße System vorzugsweise wenigstens zwei Schnellbefestigungselemente der erfindungsgemäßen Art umfasst. In alternativen Ausführungsformen kann ein erfindungsgemäßes Schnellbefestigungselement für die Montage des Teleskopauszugs im vorderen Bereich des Seitengitters und ein alternatives Befestigungsmittel, beispielsweise ein Befestigungsmittel an sich bekannter Art, für die Montage des Teleskopauszugs im hinteren Bereich des Seitengitters eingesetzt werden. Vorne oder vorderer Bereich bezeichnet hierin den in Auszugsrichtung des Teleskopauszugs weisenden Abschnitt oder Bereich des Seitengitters oder Teleskopauszugs. Im Falle eines Backofens ist dies der Abschnitt oder Bereich, welcher in Richtung der Backofenöffnung weist. Hinten oder hinterer Bereich bezeichnet hingegen den in Einschubrichtung des Teleskopauszugs weisenden Abschnitt oder Bereich des Seitengitters oder Teleskopauszugs. Im Falle eines Backofens ist dies der Abschnitt oder Bereich, welcher in Richtung der Muffelrückwand des Backofens weist.

Das Seitengitter des erfindungsgemäßen Systems umfasst wenigstens einen vorderen Vertikalgitterstab und einen zu dem vorderen Vertikalgitterstab beabstandeten und im Wesentlichen parallel dazu angeordneten hinteren Vertikalgitterstab, wenigstens zwei oder mehr vertikal übereinander angeordnete Paare von Horizontalgitterstäben, welche sich zwischen den Vertikalgitterstäben erstrecken und mit ihren jeweiligen Endabschnitten an den Vertikalgitterstäben festgelegt sind und diese verbinden, wobei jedes Paar von Horizontalgitterstäben einen oberen Horizontalgitterstab und einen vertikal darunter beabstandet angeordneten unteren Horizontalgitterstab aufweist.

Bei dem Seitengitter des erfindungsgemäßen Systems sind der obere und der untere Horizontalgitterstab jedes Paares von Horizontalgitterstäben unterschiedlich ausgebildet. Die Befestigung eines erfindungsgemäßen Schnellbefestigungselements erfolgt durch Eingriff mit einem Horizontalgitterstab eines ersten Paares von Horizontalgitterstäben und Eingriff mit einem Horizontalgitterstab eines zweiten Paares von Horizontalgitterstäben, welches als nächstes Paar von Horizontalgitterstäben vertikal unterhalb des ersten Paares von Horizontalgitterstäben angeordnet ist. Dabei erfolgt die Festlegung entweder an den jeweils oberen Horizontalgitterstäben jedes der beiden Paare von Horizontalgitterstäben oder an den jeweils unteren Horizontalgitterstäben jedes der beiden Paare von Horizontalgitterstäben, sodass das Schnellbefestigungselement an dem oberen Horizontalgitterstab des unteren Paares von Horizontalgitterstäben oder an dem unteren Horizontalgitterstab des oberen Paares von Horizontalgitterstäben vorbeigeführt wird. In einer bevorzugten Ausführungsform erfolgt die Festlegung an den jeweils unteren Horizontalgitterstäben jedes der beiden Paare von Horizontalgitterstäben.

In einer bevorzugten Ausführungsform der Erfindung weist der jeweils untere Horizontalgitterstab jedes Paares von Horizontalgitterstäben einen vorderen abgewinkelten Endabschnitt, einen hinteren abgewinkelten Endabschnitt und einen Horizontalabschnitt auf, wobei der vordere abgewinkelte Endabschnitt mit dem vorderen Vertikalgitterstab verbunden ist, sich aus der von den beiden Vertikalgitterstäben aufgespannten Ebene heraus erstreckt und abgewinkelt in den Horizontalabschnitt des Horizontalgitterstabes übergeht, der hintere abgewinkelte Endabschnitt mit dem hinteren Vertikalgitterstab verbunden ist, sich aus der von den beiden Vertikalgitterstäben aufgespannten Ebene heraus erstreckt und abgewinkelt in den Horizontalabschnitt des Horizontalgitterstabes übergeht und der Horizontalabschnitt sich vor der von den beiden Vertikalgitterstäben aufgespannten Ebene zwischen dem vorderen abgewinkelten Endabschnitt und dem hinteren abgewinkelten Endabschnitt erstreckt.

In einer bevorzugten Variante dieser Ausführungsform weist der jeweils obere Horizontalgitterstab jedes Paares von Horizontalgitterstäben einen vorderen geraden Endabschnitt, einen vorderen gekröpften Zwischenabschnitt, einen Horizontalabschnitt, einen hinteren gekröpften Zwischenabschnitt und einen hinteren geraden Endabschnitt auf, wobei der vordere gerade Endabschnitt mit dem vorderen Vertikalgitterstab verbunden ist, sich parallel zu dem Horizontalabschnitt des unteren Horizontalgitterstabes in Richtung des hinteren Vertikalgitterstabes erstreckt und in einem Abstand vom vorderen Vertikalgitterstab abgewinkelt in den vorderen gekröpften Zwischenabschnitt übergeht, der vordere gekröpfte Zwischenabschnitt sich aus der von den beiden Vertikalgitterstäben aufgespannten Ebene heraus erstreckt und abgewinkelt in den Horizontalabschnitt des Horizontalgitterstabes übergeht, der Horizontalabschnitt sich vor der von den beiden Vertikalgitterstäben aufgespannten Ebene parallel zu dem Horizontalabschnitt des unteren Horizontalgitterstabes in Richtung des hinteren Vertikalgitterstabes erstreckt und in einem Abstand vom hinteren Vertikalgitterstab abgewinkelt in den hinteren gekröpften Zwischenabschnitt übergeht, der hintere gekröpfte Zwischenabschnitt sich aus der von den beiden Vertikalgitterstäben aufgespannten Ebene heraus erstreckt und in einem Abstand vom hinteren Vertikalgitterstab abgewinkelt in den hinteren geraden Endabschnitt des Horizontalgitterstabes übergeht, der hintere gerade Endabschnitt sich parallel zu dem Horizontalabschnitt des unteren Horizontalgitterstabes in Richtung des hinteren Vertikalgitterstabes erstreckt und mit dem hinteren Vertikalgitterstab verbunden ist.

Bei dieser bevorzugten Variante können und werden vorzugsweise sowohl im vorderen als auch im hinteren Abschnitt der Horizontalgitterstäbe zur lösbaren Montage eines Teleskopauszugs erfindungsgemäße Schnellbefestigungselemente eingesetzt.

In einer alternativen Variante dieser Ausführungsform weist der obere Horizontalgitterstab jedes Paares von Horizontalgitterstäben einen vorderen geraden Endabschnitt, einen vorderen gekröpften Zwischenabschnitt, einen Horizontalabschnitt und einen hinteren abgewinkelten Endabschnitt auf, wobei der vordere gerade Endabschnitt mit dem vorderen Vertikalgitterstab verbunden ist, sich parallel zu dem Horizontalabschnitt des unteren Horizontalgitterstabes in Richtung des hinteren Vertikalgitterstabes erstreckt und in einem Abstand vom vorderen Vertikalgitterstab abgewinkelt in den vorderen gekröpften Zwischenabschnitt übergeht, der vordere gekröpfte Zwischenabschnitt sich aus der von den beiden Vertikalgitterstäben aufgespannten Ebene heraus erstreckt und abgewinkelt in den Horizontalabschnitt des Horizontalgitterstabes übergeht, der hintere abgewinkelte Endabschnitt mit dem hinteren Vertikalgitterstab verbunden ist, sich aus der von den beiden Vertikalgitterstäben aufgespannten Ebene heraus erstreckt und abgewinkelt in den Horizontalabschnitt des Horizontalgitterstabes übergeht und der Horizontalabschnitt sich vor der von den beiden Vertikalgitterstäben aufgespannten Ebene parallel zu dem Horizontalabschnitt des unteren Horizontalgitterstabes in Richtung des hinteren Vertikalgitterstabes erstreckt und in den hinteren abgewinkelte Endabschnitt übergeht.

Bei dieser alternativen Ausführungsform wird im vorderen Abschnitt der Horizontalgitterstäbe zur lösbaren Montage eines Teleskopauszugs ein erfindungsgemäßes Schnellbefestigungselement eingesetzt, wie es hierin definiert ist, und im hinteren Abschnitt der Horizontalgitterstäbe ein herkömmliches Befestigungselement, mit dem der hintere, der Muffelrückwand zugewandte Abschnitt eines Teleskopauszugs an dem Seitengitter festgelegt, z. B. eingehakt wird.

Das wenigstens eine Schnellbefestigungselement des erfindungsgemäßen Systems ist vorgesehen und ausgebildet zur lösbaren Montage eines Teleskopauszugs an dem erfindungsgemäßen Seitengitter an vertikal übereinander angeordneten Abschnitten der jeweils unteren oder oberen Horizontalgitterstäbe von zwei Paaren von Horizontalgitterstäben.

Erfindungsgemäß weist das Schnellbefestigungselement einen ersten Halteabschnitt auf, welcher für ein form- und/oder kraftschlüssiges Ineingriffbringen des Schnellbefestigungselementes mit einem Horizontalgitterstab eines ersten Paares von Horizontalgitterstäben des Seitengitters ausgebildet ist, einen zweiten Halteabschnitt, welcher für ein form- und/oder kraftschlüssiges Ineingriffbringen des Schnellbefestigungselementes mit einem Horizontalgitterstab eines vertikal unterhalb des ersten Paars von Horizontalgitterstäben und beabstandet zu diesem angeordneten zweiten Paares von Horizontalgitterstäben des Seitengitters ausgebildet ist, einen zwischen dem ersten Halteabschnitt und dem zweiten Halteabschnitt angeordneten und die Halteabschnitte verbindenden Verbindungsabschnitt, wobei sich die ersten und zweiten Halteabschnitte von dem Verbindungsabschnitt zu einer Seite abgewinkelt erstrecken und in einem Abstand zueinander angeordnet und ausgebildet sind für eine Anlage und ein Ineingriffbringen des Schnellbefestigungselementes mit den einander zugewandten Seiten des unteren Horizontalgitterstabes des ersten Paares von Horizontalgitterstäben und des unteren Horizontalgitterstabes des zweiten Paares von Horizontalgitterstäben oder für eine Anlage und ein Ineingriffbringen des Schnellbefestigungselementes mit den einander zugewandten Seiten des oberen Horizontalgitterstabes des ersten Paares von Horizontalgitterstäben und des oberen Horizontalgitterstabes des zweiten Paares von Horizontalgitterstäben, wobei der Verbindungsabschnitt einen Befestigungsabschnitt zum Befestigen des stationären Schienenelements eines Teleskopauszugs aufweist.

Der Begriff "zu einer Seite abgewinkelt" beschreibt in Bezug auf die Position der Halteabschnitte zu dem Verbindungsabschnitt, dass beide Halteabschnitte im Verhältnis zu dem Verbindungsabschnitt zu derselben Seite abgewinkelt angeordnet sind. In einer Ausführungsform, bei der der Verbindungsabschnitt flächig oder plattenförmig ausgestaltet ist, liegt dabei ein Knick oder eine Rundung zwischen dem Verbindungsabschnitt und jedem der Halteabschnitt vor. Es ist dazu jedoch nicht zwingend erforderlich, dass Verbindungsabschnitt sowie erster und zweiter Halteabschnitt einstückig aus einem Material ausgeformt sind.

Die unterschiedliche und erfindungsgemäße Ausgestaltung der oberen und unteren Horizontalgitterstäbe jedes Paares von Horizontalgitterstäben zumindest im vorderen Bereich des Seitengitters des erfindungsgemäßen Systems erleichtert das Einbringen eines Gargutträgers in den Backofen, auch wenn an dem Paar von Horizontalgitterstäben kein Schnellbefestigungselement bzw. Teleskopauszug montiert ist. Dadurch dass der vordere gerade Endabschnitt des oberen Horizontalgitterstabs zunächst nicht aus der von den beiden Vertikalgitterstäben aufgespannten Ebene in Richtung des Muffelinnenraums hervorsteht, ist der in diesem Bereich bereits hervorstehende untere Horizontalgitterstab für ein Auflegen eines Gargutträgers leichter zugänglich als bei herkömmlichen Seitengittern, bei denen beide Horizontalgitterstäbe gleich ausgebildet sind. Der Gargutträger wird auf den vorderen Abschnitt des unteren Horizontalgitterstabs aufgelegt und lässt sich so leicht zwischen die Horizontalabschnitte der oberen und unteren Horizontalgitterstäbe einschieben.

In Ausführungsformen, bei denen der hintere gerade Endabschnitt des oberen Horizontalgitterstabs wie der vordere gerade Endabschnitt ausgebildet ist, sodass der obere Horizontalgitterstab in horizontaler Richtung im Wesentlichen symmetrisch ist, kann das gleiche Seitengitter mit Vorteil auf beiden gegenüberliegenden Seiten beispielsweise einer Backofenmuffel eingesetzt werden.

Die Montage von erfindungsgemäßen Schnellbefestigungselementen an den jeweils unteren Horizontalgitterstäben von zwei Paaren von Horizontalgitterstäben erfolgt in den Abschnitten der jeweils unteren Horizontalgitterstäbe, in denen der vordere oder hintere gerade Endabschnitt des oberen Horizontalgitterstabes des vertikal unteren Paares der zwei Paare von Horizontalgitterstäben ausgebildet ist. So lässt sich das erfindungsgemäße Schnellbefestigungselement zwischen den jeweils unteren Horizontalgitterstäben anordnen und befestigen, ohne dass ein Abschnitt des oberen Horizontalgitterstabes des vertikal unteren Paares von Horizontalgitterstäben einer Montage im Wege steht. Das Schnellbefestigungselement wird mit den beiden Halteabschnitten zwischen den beiden unteren Horizontalgitterstäben von zwei Paaren von Horizontalgitterstäben eingeklemmt.

In Ausführungsformen der Erfindung umfasst das System zwei Seitengitter für die Festlegung an gegenüberliegenden Seitenwänden eines Korpus, vorzugsweise an gegenüberliegenden Innenwänden einer Backofenmuffel.

Vorzugsweise ist bei dem erfindungsgemäßen Seitengitter der vertikale Abstand zwischen dem oberen Horizontalgitterstab und dem unteren Horizontalgitterstab jedes Paares von Horizontalgitterstäben geringer als der vertikale Abstand zwischen den jeweils unteren Horizontalgitterstäben zweier in vertikaler Richtung benachbarter Paare von Horizontalgitterstäben.

Die an den jeweils unteren Horizontalgitterstäben von zwei Paaren von Horizontalgitterstäben montierten erfindungsgemäßen Schnellbefestigungselemente erstrecken sich somit über eine größere vertikale Distanz als dies bei herkömmlichen Befestigungssystemen der Fall ist, bei denen die Befestigungselemente an den beiden Horizontalgitterstäben desselben Paares von Horizontalgitterstäben festgelegt sind. Dies verleiht der Festlegung der am Seitengitter montierten erfindungsgemäßen Schnellbefestigungselemente und somit der Montage des Teleskopauszugs eine höhere Stabilität als dies bei bekannten Systemen der Fall ist.

Das erfindungsgemäße Schnellbefestigungselement erlaubt durch die Kombination zweier Halteabschnitte, die durch einen Verbindungsabschnitt miteinander verbunden sind und die im montierten Zustand an einander zugewandten Seiten der jeweils unteren Horizontalgitterstäbe zweier Paare von Horizontalgitterstäben des Seitengitters anliegen ein form- und/oder kraftschlüssiges Einklemmen des Schnellbefestigungselementes zwischen den Horizontalgitterstäben. Dadurch wird eine größere Stabilität erzielt und auch eine größere Abweichung des Abstands der Horizontalgitterstäbe toleriert, als dies bei bekannten Schnellbefestigungselementen der Fall ist. Durch die spezielle Ausgestaltung des Schnellbefestigungselementes wird ein Befestigungsabschnitt für eine Befestigung des Teleskopauszugs zwischen den Halteabschnitten bereitgestellt, welcher eine optimale Positionierung des Teleskopauszugs ermöglicht. Die Position des Befestigungsabschnitts und somit die Positionierung des Teleskopauszugs kann innerhalb des großen Abstands zwischen den Halteabschnitten gewählt werden, wodurch einerseits eine optimale Platzausnutzung und andererseits eine große Variabilität bereitgestellt wird.

Durch die spezielle Ausgestaltung des Schnellbefestigungselementes und die große Erstreckung zwischen zwei unteren Horizontalgitterstäben ist es auch möglich, oberhalb und unterhalb des zu befestigenden Teleskopauszugs und je nach Ausgestaltung des Schnellbefestigungselementes ggf. auch zwischen Teleskopauszug und Schnellbefestigungselement zusätzlich ausreichend Raum für das Anbringen weiterer Elemente an dem Teleskopauszug und/oder dem Schnellbefestigungselement bereitzustellen. Dazu gehören Elemente bzw. Vorrichtungen für einen Selbsteinzug des Teleskopauszugs, für eine Synchronisierung des Teleskopauszugs, Bremselemente, Aus- bzw. Einhalterungen, etc.

In Ausführungsformen der Erfindung umfasst das erfindungsgemäße System neben dem Seitengitter oder einem Paar von Seitengittern und dem Schnellbefestigungselement oder mehreren Schnellbefestigungselementen weiterhin wenigstens einen Teleskopauszug, welcher ein stationäres Schienenelement und wenigstens ein gegenüber dem stationären Schienenelement verfahrbar gelagertes Schienenelement aufweist.

In Ausführungsformen weist der Teleskopauszug genau ein gegenüber dem stationären Schienenelement verfahrbar gelagertes Schienenelement auf und ist somit als sogenannter Teilauszug ausgebildet. In alternativen Ausführungsformen weist der Teleskopauszug zwei oder mehr gegenüber dem stationären Schienenelement verfahrbar gelagerte Schienenelemente auf und ist somit als sogenannter Vollauszug ausgebildet. Dabei ist ein erstes Schienenelement an dem stationären Schienenelement verfahrbar gelagert und daran wiederum ein weiteres Schienenelement verfahrbar gelagert.

In Ausführungsformen weist wenigstens das stationäre Schienenelement des Teleskopauszugs ein im Wesentlichen C-förmiges Querschnittsprofil auf mit einem von dem Steg des C-Profils gebildeten Schienenrücken und an den Flanschen des C-Profils ausgebildeten Laufbahnen für Kugeln eines Kugellagers oder Gleitflächen für Gleitelemente eines Gleitlagers.

In weiteren Ausführungsformen weist wenigstens das dem stationären Schienenelement entfernteste Schienenelement des Teleskopauszugs ebenfalls ein im Wesentlichen C-förmiges Querschnittsprofil auf.

Als Innenschiene wird hierin ein Schienenelement mit C-förmigem Querschnittsprofil bezeichnet, welches die geringste Höhe des Schienenrückens aufweist und von dem daran verfahrbar gelagerten Schienenelement im Bereich der Laufbahnen umgriffen wird. Als Außenschiene wird hierin ein Schienenelement mit C-förmigem Querschnittsprofil bezeichnet, welches die größte Höhe des Schienenrückens aufweist und das daran verfahrbar gelagerten Schienenelement im Bereich der Laufbahnen umgreift. Das stationäre Schienenelement im System der vorliegenden Erfindung kann als Innenschiene oder als Außenschiene ausgebildet sein.

In Ausführungsformen der Erfindung sind am stationären Schienenelement des Teleskopauszugs zwei Schnellbefestigungselemente in einem Abstand zueinander lösbar oder unlösbar festgelegt, wobei die Schnellbefestigungselemente zweckmäßigerweise in einem Abstand zueinander angeordnet sind, der so bemessen ist, dass die Schnellbefestigungselemente bei Montage des Teleskopauszugs am Seitengitter an den jeweils unteren Horizontalgitterstäben von zwei Paaren von Horizontalgitterstäben in Bezug auf die Vertikale in den Abschnitten der jeweils unteren Horizontalgitterstäbe positioniert sind, die zwischen den jeweiligen abgewinkelten Endabschnitten der unteren Horizontalgitterstäbe liegen und in denen der vordere oder hintere gerade Endabschnitt des oberen Horizontalgitterstabes des vertikal unteren Paares der zwei Paare von Horizontalgitterstäben ausgebildet ist.

Die lösbare oder unlösbare Festlegung der zwei Schnellbefestigungselemente am stationären Schienenelement des Teleskopauszugs erfolgt vorzugsweise durch Schraubverbindung, Schweißverbindung oder Nietverbindung.

In Ausführungsformen des erfindungsgemäßen Schnellbefestigungselements ist der Verbindungsabschnitt zwischen den Halteabschnitten im Wesentlichen plattenförmig ausgebildet und der Befestigungsabschnitt zum Befestigen des stationären Schienenelements eines Teleskopauszugs ist ein Abschnitt oder Bereich des plattenförmigen Verbindungsabschnittes. Der Befestigungsabschnitt wird somit von einem Abschnitt in der gleichen Ebene des plattenförmigen Verbindungsabschnittes gebildet.

In weiteren Ausführungsformen des erfindungsgemäßen Schnellbefestigungselements ist der Verbindungsabschnitt zwischen den Halteabschnitten ebenfalls im Wesentlichen plattenförmig ausgebildet und der Befestigungsabschnitt zum Befestigen des stationären Schienenelements eines Teleskopauszugs ist als eine gekröpft von der Ebene des plattenförmigen Verbindungsabschnittes hervorstehende Lasche ausgebildet, wobei die Lasche vorzugsweise einen parallel zu der Ebene des plattenförmigen Verbindungsabschnittes angeordneten plattenförmigen Abschnitt für eine Befestigung am Schienenrücken des stationären Schienenelements des Teleskopauszugs aufweist. Der Befestigungsabschnitt wird somit von einer von der Ebene des plattenförmigen Verbindungsabschnittes hervorstehenden Lasche gebildet, sodass das stationäre Schienenelement in einem Abstand vor der Ebene des plattenförmigen Verbindungsabschnittes befestigt wird.

Der als Lasche ausgebildete Befestigungsabschnitt kann aus dem Verbindungsabschnitts herausgestanztes und entsprechend umgebogenes Material oder ein separat gefertigtes und an dem Verbindungsabschnitt befestigtes Bauteil sein. Je nach Bedarf kann so die Position des Befestigungsabschnitts relativ zu dem Verbindungsabschnitt bei der Herstellung des Schnellbefestigungselements variiert werden.

Die Horizontalgitterstäbe des erfindungsgemäßen Seitengitters können jedes für die Fachperson technisch geeignete Querschnittsprofil aufweisen. Vorzugsweise weisen die Horizontalgitterstäbe des Seitengitters jedoch ein kreisförmiges Querschnittsprofil auf. Gitterstäbe mit kreisförmigem Querschnittsprofil sind preiswert herstellbar bzw. erhältlich, gut umformbar und bieten ausreichende Stabilität für die Herstellung des Seitengitters.

In Ausführungsformen weisen die Halteabschnitte des Schnellbefestigungselementes wenigstens in Bereichen, die für das Ineingriffbringen mit den unteren Horizontalgitterstäben von zwei Paaren von Horizontalgitterstäben vorgesehen sind, ein gekrümmtes Querschnittsprofil für ein teilweises Umgreifen der unteren Horizontalgitterstäbe auf. Vorzugsweise ist das gekrümmte Querschnittsprofil so ausgebildet, dass es den Horizontalgitterstab über einen Umschließungswinkel von wenigstens 100 Grad umgreift, wobei der Halteabschnitt mit dem Querschnittsprofil wenigstens an der vertikal nach unten weisenden Unterseite des oberen Horizontalgitterstabs und an der vertikal nach oben weisenden Oberseite des unteren Horizontalgitterstabs anliegt. Der Halteabschnitt muss nicht über den gesamten Umschließungswinkel mit dem Horizontalgitterstab in Berührung sein. In Ausführungsformen ist das gekrümmte Querschnittsprofil der Halteabschnitte des Schnellbefestigungselementes der Kontur der unteren Horizontalgitterstäbe angepasst, d. h. bei Horizontalgitterstäben mit z. B. kreisförmigem Querschnittsprofi mit einer im Wesentlichen kreisabschnittförmigen Innenkontur ausgebildet, wobei der Radius der kreisabschnittförmigen Innenkontur des gekrümmten Querschnittsprofils zweckmäßigerweise gleich oder größer ist als der Radius eines das Querschnittsprofil des Horizontalgitterstabes umschreibenden Kreises.

In Ausführungsformen weist einer der Halteabschnitte oder weisen beide Halteabschnitte des Schnellbefestigungselementes weiterhin eine Rastnase auf, welche für ein lösbares Verrasten des Eingriffs des jeweiligen Halteabschnitts mit dem Horizontalgitterstab angeordnet und ausgebildet ist. Vorzugsweise ragt die Rastnase aus dem Material des jeweiligen Halteabschnitts hervor und ist aus diesem ausgeprägt. Eine solche Rastnase ermöglicht ein gutes formschlüssiges Ineingrifftreten des Halteabschnitts mit den Horizontalgitterstab.

In einer Ausführungsform ist das Schnellbefestigungselement für eine unter Aufbringung einer Kraft federnd vorgespannte Verringerung des Abstands zwischen dem ersten und dem zweiten Halteabschnitt elastisch ausgebildet. Durch eine derartige elastische Ausgestaltung des Schnellbefestigungselementes insgesamt und insbesondere des Verbindungsabschnitts, der zwischen erstem und zweitem Halteabschnitt angeordnet ist, wird ein Schnellbefestigungselement bereitgestellt, das auftretende Schwankungen bezüglich der Abstände der Horizontalgitterstäbe, an denen das Schnellbefestigungselement montiert ist, toleriert, wobei dennoch eine sichere Befestigung eines Teleskopauszugs möglich ist. Diese Elastizität stellt unabhängig von der Ausgestaltung der Halteelemente einen Kraftschluss zwischen Schnellbefestigungselement und den zwei Horizontalgitterstäben bereit. Zudem erlaubt eine derartige elastische Ausgestaltung eine Verringerung des Abstands zwischen dem ersten und dem zweiten Halteabschnitt unter Aufbringung einer Kraft für die Montage des Schnellbefestigungselements an dem Seitengitter und das Einklemmen des Schnellbefestigungselements zwischen den beiden unteren Horizontalgitterstäben.

In einer Ausführungsform weist der erste und/oder der zweite Halteabschnitt eine Betätigungslasche auf, die sich an den Halteabschnitt an seiner von dem Verbindungsabschnitt abgewandten Seite anschließt, wobei vorzugsweise die Betätigungslasche eine Verlängerung des Halteabschnitts ist. Mit Hilfe einer derartigen Betätigungslasche wird das Anbringen eines **Te**leskopauszugs mit dem Schnellbefestigungselement an dem Seitengitter unterstützt, da sie das Einführen und eine notwendige Kraftausübung zum elastischen Verformen des Schnellbefestigungselementes erleichtert. Zudem wird dadurch insbesondere auch die Demontage des Schnellbefestigungselements von dem gitterartigen Seitenteil erleichtert, indem durch Druck auf die bzw. Zug an der Betätigungslasche der Abstand zwischen erstem und zweitem Halteabschnitt derart verkleinert wird, dass zumindest der Halteabschnitt, an dem sich die Betätigungslasche befindet, außer Eingriff mit der jeweiligen Stange bringbar ist. Die Betätigungslasche stellt eine Bedienfläche bereit, die gut mit mehreren Fingern zu greifen bzw. mit einem Finger zu betätigen ist.

In einer Ausführungsform ist an einer oder sind an beiden einander gegenüberliegenden Seitenkanten des Verbindungsabschnitts Laschen ausgebildet, die sich im Wesentlichen in oder parallel zur Ebene des plattenförmigen Verbindungsabschnitts oder abgewinkelt zu dieser Ebene verlaufend erstrecken. Der Begriff "Seitenkanten" bezeichnet dabei die Kanten des Verbindungsabschnitts, an die sich kein Halteabschnitt anschließt. Eine derartige Lasche ist für eine Anlage an einem der Vertikalgitterstäbe des Seitengitters vorgesehen, um eine Stabilisierung des Schnellbefestigungselementes zu bewirkten, durch die insbesondere bei Belastung ein Durchbiegen des Verbindungsabschnitts und dadurch bedingtes Lösen von dem gitterartigen Seitenteil verhindert wird.

Die Erfindung umfasst weiterhin die Verwendung eines hierin beschriebenen Schnellbefestigungselementes zur Befestigung eines Teleskopauszugs an einem Seitengitter, vorzugsweise an einem Seitengitter eines Backofens, welches wie hierin beschrieben ausgestaltet ist.

### FIGUREN

Weitere Vorteile, Merkmale und Ausführungsformen der vorliegenden Erfindung werden nachfolgend anhand mehrerer Ausführungsbeispiele in Bezug auf die angefügten Figuren erläutert, wobei diese lediglich beispielhaft sind und nicht den Schutzumfang beschränken.

Es zeigen:
- Figur 1: eine Ausführungsform eines erfindungsgemäßen Seitengitters in einer perspektivischen Darstellung von schräg vorne;
- Figur 2: eine erste Ausführungsform eines erfindungsgemäßen Schnellbefestigungselements in einer perspektivischen Darstellung von schräg vorne (linke Darstellung) und in einer Darstellung von der Seite (rechte Darstellung);
- Figur 3: eine zweite Ausführungsform eines erfindungsgemäßen Schnellbefestigungselements in einer perspektivischen Darstellung von schräg vorne (linke Darstellung) und in einer Darstellung von der Seite (rechte Darstellung);
- Figur 4: das Seitengitter der Ausführungsform gemäß Figur 1 mit zwei daran montierten Schnellbefestigungselementen der ersten Ausführungsform gemäß Figur 2 n einer perspektivischen Darstellung von schräg vorne;
- Figur 5: das Seitengitter der Ausführungsform gemäß Figur 1 mit zwei daran montierten Schnellbefestigungselementen der ersten Ausführungsform gemäß Figur 2 mit daran festgelegtem stationärem Schienenelement eines Teleskopauszugs einer in einer perspektivischen Darstellung von schräg vorne;
- Figur 6: das Seitengitter der Ausführungsform gemäß Figur 1 mit zwei daran montierten Schnellbefestigungselementen der ersten Ausführungsform gemäß Figur 2 mit einem über das stationäre Schienenelement daran festgelegten Teleskopauszug in einer perspektivischen Darstellung von schräg vorne;
- Figur 7: das Seitengitter der Ausführungsform gemäß Figur 1 mit zwei daran montierten Schnellbefestigungselementen der zweiten Ausführungsform gemäß Figur 3 n einer perspektivischen Darstellung von schräg vorne;
- Figur 8: das Seitengitter der Ausführungsform gemäß Figur 1 mit zwei daran montierten Schnellbefestigungselementen der zweiten Ausführungsform gemäß Figur 3 mit daran festgelegtem stationärem Schienenelement eines Teleskopauszugs einer in einer perspektivischen Darstellung von schräg vorne;
- Figur 9: das Seitengitter der Ausführungsform gemäß Figur 1 mit zwei daran montierten Schnellbefestigungselementen der zweiten Ausführungsform gemäß Figur 3 mit einem über das stationäre Schienenelement daran festgelegten Teleskopauszug in einer perspektivischen Darstellung von schräg vorne;
- Figur 10: eine alternative Ausführungsform eines erfindungsgemäßen Seitengitters in einer perspektivischen Darstellung von schräg vorne.

In den Figuren 1 bis 10 können einander entsprechende Elemente mit gleichen Bezugszahlen versehen sein, auch wenn sie in den verschiedenen Ausführungsformen nicht zwingend identisch ausgestaltet sind.

### DETAILLIERTE BESCHREIBUNG DER ERFINDUNG

Die in den Figuren 1 und 4 bis 9 gezeigte Ausführungsform eines Seitengitters 10 des erfindungsgemäßen Systems weist einen vorderen Vertikalgitterstab 11 und einen dazu beabstandeten und im Wesentlichen parallel dazu angeordneten hinteren Vertikalgitterstab 12 auf sowie in dieser Ausführungsform vier vertikal übereinander angeordnete Paare von Horizontalgitterstäben 13, 14, 15 und 16, welche sich zwischen den Vertikalgitterstäben 11 und 12 erstrecken und mit ihren jeweiligen Endabschnitten an den Vertikalgitterstäben 11 und 12 angeschweißt sind.

Jedes Paar von Horizontalgitterstäben 13, 14, 15 und 16 weist einen oberen Horizontalgitterstab 13, 15 und einen vertikal darunter beabstandet angeordneten unteren Horizontalgitterstab 14, 16 auf.

Der jeweils untere Horizontalgitterstab 14, 16 jedes Paares von Horizontalgitterstäben 13, 14, 15, 16 weist einen vorderen abgewinkelten Endabschnitt 14a, 16a, einen hinteren abgewinkelten Endabschnitt 14c, 16c und einen Horizontalabschnitt 14b, 16b auf. Der jeweils vordere abgewinkelte Endabschnitt 14a, 16a ist mit dem vorderen Vertikalgitterstab 11 verbunden, erstreckt sich im Wesentlichen senkrecht aus der von den beiden Vertikalgitterstäben 11 und 12 aufgespannten Ebene heraus und geht um 90 Grad abgewinkelt in den Horizontalabschnitt 14b, 16b des Horizontalgitterstabes 14, 16 über. Entsprechend ist der hintere abgewinkelte Endabschnitt 14c, 16c mit dem hinteren Vertikalgitterstab 12 verbunden, erstreckt sich ebenfalls im Wesentlichen senkrecht aus der von den beiden Vertikalgitterstäben 11 und 12 aufgespannten Ebene heraus und geht um 90 Grad abgewinkelt in den Horizontalabschnitt 14b, 16b des Horizontalgitterstabes 14, 16 über. Der Horizontalabschnitt 14b, 16b erstreckt sich in einem Abstand vor der von den beiden Vertikalgitterstäben 11, 12 aufgespannten Ebene zwischen dem vorderen abgewinkelten Endabschnitt 14a, 16a und dem hinteren abgewinkelten Endabschnitt 14c, 16c des jeweiligen Horizontalgitterstabes 14, 16.

In der in den Figuren 1 und 4 bis 9 gezeigten Ausführungsform eines Seitengitters 10 weist der jeweils obere Horizontalgitterstab 13, 15 jedes Paares von Horizontalgitterstäben 13, 14, 15 und 16 einen vorderen geraden Endabschnitt 13a, 15a, einen vorderen gekröpften Zwischenabschnitt 13b, 15b, einen Horizontalabschnitt 13c, 15c, einen hinteren gekröpften Zwischenabschnitt 13d, 15d und einen hinteren geraden Endabschnitt 13e, 15e auf. Der vordere gerade Endabschnitt 13a, 15a ist mit dem vorderen Vertikalgitterstab 11 verbunden, erstreckt sich parallel zu dem Horizontalabschnitt 14b, 16b des unteren Horizontalgitterstabes 14, 16 in Richtung des hinteren Vertikalgitterstabes 12 und geht in einem Abstand vom vorderen Vertikalgitterstab 11 um 90 Grad abgewinkelt in den vorderen gekröpften Zwischenabschnitt 13b, 15b über. Der vordere gekröpfte Zwischenabschnitt 13b, 15b erstreckt sich im Wesentlichen senkrecht aus der von den beiden Vertikalgitterstäben 11, 12 aufgespannten Ebene heraus und geht um 90 Grad abgewinkelt in den Horizontalabschnitt 13c, 15c des Horizontalgitterstabes 13, 15 über. Der Horizontalabschnitt 13c, 15c erstreckt sich parallel zu dem Horizontalabschnitt 14b, 16b des unteren Horizontalgitterstabes 14, 16 in Richtung des hinteren Vertikalgitterstabes 12 und in einem im Wesentlichen gleichen Abstand vor der von den beiden Vertikalgitterstäben 11 und 12 aufgespannten Ebene und geht um 90 Grad abgewinkelt in den hinteren gekröpften Zwischenabschnitt 13d, 15d über. Der hintere gekröpfte Zwischenabschnitt 13d, 15d erstreckt sich aus der von den beiden Vertikalgitterstäben 11, 12 aufgespannten Ebene heraus und geht in einem Abstand vom hinteren Vertikalgitterstab 12 um 90 Grad abgewinkelt in den hinteren geraden Endabschnitt 13e, 15e des Horizontalgitterstabes 13, 15 über. Der hintere gerade Endabschnitt 13e, 15e erstreckt sich parallel zu dem Horizontalabschnitt 14b, 16b des unteren Horizontalgitterstabes 14, 16 in Richtung des hinteren Vertikalgitterstabes 12 und ist mit dem hinteren Vertikalgitterstab 12 verschweißt.

In der in Figur 10 gezeigten alternativen Ausführungsform eines Seitengitters 10 ist der untere Horizontalgitterstab 14, 16 jedes Paares von Horizontalgitterstäben 13, 14, 15 und 16 wie bei der in den Figuren 1 und 4 bis 9 gezeigten Ausführungsform ausgebildet. Bei den beiden oberen Paaren von Horizontalgitterstäben 13, 15 weist der obere Horizontalgitterstab jedes Paares von Horizontalgitterstäben einen vorderen geraden Endabschnitt 13a, 15a, einen vorderen gekröpften Zwischenabschnitt 13b, 15b, einen Horizontalabschnitt 13c, 15c und einen hinteren abgewinkelten Endabschnitt 13f, 15f auf. Im hinteren Bereich des Seitengitters ist der obere Horizontalgitterstab 13, 15 wie der untere Horizontalgitterstab 14, 16 ausgebildet. Obwohl bei der in Figur 10 gezeigten Darstellung zwei weitere Paare von Horizontalgitterstäben wie in der zuvor beschriebenen Ausführungsform gemäß den Figuren 1 und 4 bis 9 ausgebildet sind, versteht es sich, dass bei einem solchen Seitengitter alle Paare von Horizontalgitterstäben wie die beiden obersten Paare von Horizontalgitterstäben ausgebildet sein können.

Figur 2 zeigt eine erste Ausführungsform eines erfindungsgemäßen Schnellbefestigungselements 100 zur lösbaren Montage eines Teleskopauszugs 1 an dem Seitengitter 10 an vertikal übereinander angeordneten Abschnitten der unteren Horizontalgitterstäbe 14, 16 von zwei Paaren von Horizontalgitterstäben 13, 14, 15, 16. In dieser Ausführungsform weist das Schnellbefestigungselement 100 einen ersten Halteabschnitt 101 und einen zweiten Halteabschnitt 102 auf sowie einen zwischen den Halteabschnitten 101 und 102 angeordneten und die Halteabschnitte 101 und 102) verbindenden Verbindungsabschnitt 103. Die Halteabschnitte sind für ein form- und/oder kraftschlüssiges Ineingriffbringen des Schnellbefestigungselementes 100 mit dem unteren Horizontalgitterstab 14 eines ersten Paares von Horizontalgitterstäben 13, 14 des Seitengitters 10 mit dem unteren Horizontalgitterstab 16 eines von dem ersten Paar von Horizontalgitterstäben 13, 14 vertikal beabstandeten zweiten Paares von Horizontalgitterstäben 15, 16 des Seitengitters 10 ausgebildet, wie beispielsweise in Figur 4 gezeigt. Die beiden Halteabschnitte 101 und 102 sind von dem Verbindungsabschnitt 103 zu einer Seite abgewinkelt und für eine Anlage und ein Ineingriffbringen des Schnellbefestigungselementes 100 mit den einander zugewandten Seiten des unteren Horizontalgitterstabes 14 des ersten Paares von Horizontalgitterstäben 13, 14 und des unteren Horizontalgitterstabes 16 des zweiten Paares von Horizontalgitterstäben 15, 16 angeordnet und ausgebildet. Die Horizontalgitterstäbe 13 und 14 weisen ein im Wesentlichen kreisförmiges Querschnittsprofil auf, und die für die Anlage an den Horizontalgitterstäben 13 und 14 ausgerichteten Flächen der Halteabschnitte 101 und 102 sind an die Kontur der Horizontalgitterstäbe 13 und 14 angepasst, sodass sie die Horizontalgitterstäbe 13 und 14 jeweils teilweise umgreifen.Der Verbindungsabschnitt 103 des Schnellbefestigungselements 100 weist einen Befestigungsabschnitt 104 zum Befestigen des stationären Schienenelements 2 eines Teleskopauszugs 1 auf, wie es auch in den Figuren 5 und 6 gezeigt ist. Der Befestigungsabschnitt 104 zum Befestigen des stationären Schienenelements 2ist in dieser Ausführungsform ein Abschnitt des plattenförmigen Verbindungsabschnittes 103.

Figur 3 zeigt eine zweite Ausführungsform eines erfindungsgemäßen Schnellbefestigungselements 100', die sich von der in Figur 2 gezeigten ersten Ausführungsform im Wesentlichen dadurch unterscheidet, dass der Befestigungsabschnitt 104' zum Befestigen des stationären Schienenelements 2' eines Teleskopauszugs 1 als eine gekröpft von der Ebene des plattenförmigen Verbindungsabschnittes 103' hervorstehende Lasche ausgebildet ist, wobei die Lasche vorzugsweise einen parallel zu der Ebene des plattenförmigen Verbindungsabschnittes 103' angeordneten plattenförmigen Abschnitt für einen Anlage und Befestigung des Schienenrückens des stationären Schienenelements 2' aufweist, sodass das stationäre Schienenelement in einem Abstand vor der Ebene des plattenförmigen Verbindungsabschnittes befestigt wird. Der als Lasche ausgebildete Befestigungsabschnitt ist durch aus dem Verbindungsabschnitts herausgestanztes und entsprechend umgebogenes Material gebildet.

Die Halteabschnitte 101 und 101' beider Ausführungsformen von Schnellbefestigungselementen 100 und 100' gemäß Figuren 2 und 3 weisen weiterhin jeweils eine Rastnase 105, 105' auf, welche für ein lösbares Verrasten des Eingriffs des jeweiligen Halteabschnitts 101, 101' mit dem Horizontalgitterstab 14, 16 angeordnet und ausgebildet ist. Die Rastnase 105, 105' ragt aus dem Material des jeweiligen Halteabschnitts 100, 100' hervor und ist aus diesem ausgeprägt.

Des Weiteren weisen die in den Figuren 2 und 3 gezeigten Schnellbefestigungselemente 100 und 100' an Ihrem jeweils unteren Halteabschnitt 101, 101' eine Betätigungslasche 106, 106' auf, die sich an den Halteabschnitt 101, 101' an seiner von dem Verbindungsabschnitt 103, 103' abgewandten Seite anschließt, wobei die Betätigungslasche 106, 106' eine Verlängerung des Halteabschnitts ist. Mit Hilfe der Betätigungslasche wird das Anbringen eines Teleskopauszugs 1 mit den Schnellbefestigungselementen 100, 100' an dem Seitengitter 10 unterstützt, da sie das Einführen und eine notwendige Kraftausübung zum elastischen Verformen des Schnellbefestigungselementes erleichtert.

Für Zwecke der ursprünglichen Offenbarung wird darauf hingewiesen, dass sämtliche Merkmale, wie sie sich aus der vorliegenden Beschreibung, den Zeichnungen und den Ansprüchen für einen Fachmann erschließen, auch wenn sie konkret nur im Zusammenhang mit bestimmten weiteren Merkmalen beschrieben wurden, sowohl einzeln als auch in beliebigen Zusammenstellungen mit anderen der hier offenbarten Merkmale oder Merkmalsgruppen kombinierbar sind, soweit dies nicht ausdrücklich ausgeschlossen wurde oder technische Gegebenheiten derartige Kombinationen unmöglich oder sinnlos machen. Auf die umfassende, explizite Darstellung sämtlicher denkbarer Merkmalskombinationen wird hier nur der Kürze und der Lesbarkeit der Beschreibung wegen verzichtet.

Während die Erfindung im Detail in den Zeichnungen und der vorangehenden Beschreibung dargestellt und beschrieben wurde, erfolgt diese Darstellung und Beschreibung lediglich beispielhaft und ist nicht als Beschränkung des Schutzbereichs gedacht, so wie er durch die Ansprüche definiert wird. Die Erfindung ist nicht auf die offenbarten Ausführungsformen beschränkt.

Abwandlungen der offenbarten Ausführungsformen sind für den Fachmann aus den Zeichnungen, der Beschreibung und den beigefügten Ansprüchen offensichtlich. In den Ansprüchen schließt das Wort "aufweisen" nicht andere Elemente oder Schritte aus, und der unbestimmte Artikel "eine" oder "ein" schließt eine Mehrzahl nicht aus. Die bloße Tatsache, dass bestimmte Merkmale in unterschiedlichen Ansprüchen beansprucht sind, schließt ihre Kombination nicht aus. Bezugszeichen in den Ansprüchen sind nicht als Beschränkung des Schutzbereichs gedacht.

### Bezugszeichenliste

- 1: Teleskopauszug
- 2, 2': stationäres Schienenelement
- 3, 3': verfahrbar gelagertes Schienenelement
- 10: Seitengitter
- 11: vorderer Vertikalgitterstab
- 12: hinterer Vertikalgitterstab
- 13: oberer Horizontalgitterstab
- 13a-e: Abschnitte des oberen Horizontalgitterstabs
- 13a: vorderer gerader Endabschnitt
- 13b: vorderer gekröpfter Zwischenabschnitt
- 13c: Horizontalabschnitt
- 13d: hinterer gekröpfter Zwischenabschnitt
- 13e: hinterer gerader Endabschnitt
- 13f: hinterer abgewinkelter Endabschnitt
- 14: unterer Horizontalgitterstab
- 14a-c: Abschnitte des unteren Horizontalgitterstabs
- 14a: vorderer abgewinkelter Endabschnitt
- 14b: Horizontalabschnitt
- 14c: hinterer abgewinkelter Endabschnitt
- 15: oberer Horizontalgitterstab
- 15a-e: Abschnitte des oberen Horizontalgitterstabs
- 15a: vorderer gerader Endabschnitt
- 15b: vorderer gekröpfter Zwischenabschnitt
- 15c: Horizontalabschnitt
- 15d: hinterer gekröpfter Zwischenabschnitt
- 15e: hinterer gerader Endabschnitt
- 15f: hinterer abgewinkelter Endabschnitt
- 16: unterer Horizontalgitterstab
- 16a-c: Abschnitte des unteren Horizontalgitterstabs
- 16a: vorderer abgewinkelter Endabschnitt
- 16b: Horizontalabschnitt
- 16c: hinterer abgewinkelter Endabschnitt
- 100, 100': Schnellbefestigungselement
- 101, 101': erster Halteabschnitt
- 102, 102': zweiter Halteabschnitt
- 103, 103': Verbindungsabschnitt
- 104, 104': Befestigungsabschnitt
- 105, 105': Rastnase
- 106, 106': Betätigungslasche

## Patentansprüche

1. System zur lösbaren Montage eines Teleskopauszugs (1) an einem Seitengitter (10), vorzugsweise einem Seitengitter (10) für Backöfen, wobei das System umfasst:
a) ein Seitengitter (10), welches umfasst:
- wenigstens einen vorderen Vertikalgitterstab (11) und einen zu dem vorderen Vertikalgitterstab (11) beabstandeten und im Wesentlichen parallel dazu angeordneten hinteren Vertikalgitterstab (12),
- wenigstens zwei oder mehr vertikal übereinander angeordnete Paare von Horizontalgitterstäben (13, 14, 15, 16), welche sich zwischen den Vertikalgitterstäben (11, 12) erstrecken und mit ihren jeweiligen Endabschnitten an den Vertikalgitterstäben (11, 12) festgelegt sind und diese verbinden,
- wobei jedes Paar von Horizontalgitterstäben (13, 14, 15, 16) einen oberen Horizontalgitterstab (13, 15) und einen vertikal darunter beabstandet angeordneten unteren Horizontalgitterstab (14, 16) aufweist,
b) wenigstens ein Schnellbefestigungselement (100, 100') zur lösbaren Montage eines Teleskopauszugs (1) an dem Seitengitter (10) an vertikal übereinander angeordneten Abschnitten der jeweils unteren Horizontalgitterstäbe (14, 16) von zwei vertikal übereinander angeordneten Paaren von Horizontalgitterstäben (13, 14, 15, 16) oder der jeweils oberen Horizontalgitterstäbe (13, 15) von zwei vertikal übereinander angeordneten Paaren von Horizontalgitterstäben (13, 14, 15, 16), wobei das Schnellbefestigungselement (100) aufweist:
- einen ersten Halteabschnitt (101, 101'), welcher für ein form- und/oder kraftschlüssiges Ineingriffbringen des Schnellbefestigungselementes (100, 100') mit einem Horizontalgitterstab (14) eines ersten Paares von Horizontalgitterstäben (13, 14) des Seitengitters (10) ausgebildet ist,
- einen zweiten Halteabschnitt (102, 102'), welcher für ein form- und/oder kraftschlüssiges Ineingriffbringen des Schnellbefestigungselementes (100, 100') mit einem Horizontalgitterstab (16) eines vertikal unterhalb des ersten Paars von Horizontalgitterstäben (13, 14) und beabstandet zu diesem angeordneten zweiten Paares von Horizontalgitterstäben (15, 16) des Seitengitters (10) ausgebildet ist,
- einen zwischen dem ersten Halteabschnitt (101, 101') und dem zweiten Halteabschnitt (102, 102') angeordneten und die Halteabschnitte (101, 102) verbindenden Verbindungsabschnitt (103, 103'),
- wobei sich die ersten und zweiten Halteabschnitte (101, 101', 102, 102') von dem Verbindungsabschnitt (103, 103') zu einer Seite abgewinkelt erstrecken und in einem Abstand zueinander angeordnet und ausgebildet sind für eine Anlage und ein Ineingriffbringen des Schnellbefestigungselementes (100, 100') mit den einander zugewandten Seiten des unteren Horizontalgitterstabes (14) des ersten Paares von Horizontalgitterstäben (13, 14) und des unteren Horizontalgitterstabes (16) des zweiten Paares von Horizontalgitterstäben (15, 16) oder für eine Anlage und ein Ineingriffbringen des Schnellbefestigungselementes (100, 100') mit den einander zugewandten Seiten des oberen Horizontalgitterstabes (14) des ersten Paares von Horizontalgitterstäben (13, 14) und des oberen Horizontalgitterstabes (16) des zweiten Paares von Horizontalgitterstäben (15, 16),
- wobei der Verbindungsabschnitt (103, 103') einen Befestigungsabschnitt (104, 104') zum Befestigen des stationären Schienenelements (2, 2') eines Teleskopauszugs (1) aufweist.

2. System nach Anspruch 1, **dadurch gekennzeichnet, dass**
der jeweils untere Horizontalgitterstab (14, 16) jedes Paares von Horizontalgitterstäben (13, 14, 15, 16) einen vorderen abgewinkelten Endabschnitt (14a, 16a), einen hinteren abgewinkelten Endabschnitt (14c, 16c) und einen Horizontalabschnitt (14b, 16b) aufweist, wobei
- der vordere abgewinkelte Endabschnitt (14a, 16a) mit dem vorderen Vertikalgitterstab (11) verbunden ist, sich aus der von den beiden Vertikalgitterstäben (11, 12) aufgespannten Ebene heraus erstreckt und abgewinkelt in den Horizontalabschnitt (14b, 16b) des Horizontalgitterstabes (14, 16) übergeht,
- der hintere abgewinkelte Endabschnitt (14c, 16c) mit dem hinteren Vertikalgitterstab (12) verbunden ist, sich aus der von den beiden Vertikalgitterstäben (11, 12) aufgespannten Ebene heraus erstreckt und abgewinkelt in den Horizontalabschnitt (14b, 16b) des Horizontalgitterstabes (14, 16) übergeht,
- der Horizontalabschnitt (14b, 16b) sich vor der von den beiden Vertikalgitterstäben (11, 12) aufgespannten Ebene zwischen dem vorderen abgewinkelten Endabschnitt (14a, 16a) und dem hinteren abgewinkelten Endabschnitt (14c, 16c) erstreckt, und
der jeweils obere Horizontalgitterstab (13, 15) jedes Paares von Horizontalgitterstäben (13, 14, 15, 16) einen vorderen geraden Endabschnitt (13a, 15a), einen vorderen gekröpften Zwischenabschnitt (13b, 15b), einen Horizontalabschnitt (13c, 15c), einen hinteren gekröpften Zwischenabschnitt (13d, 15d) und einen hinteren geraden Endabschnitt (13e, 15e) aufweist, wobei
- der vordere gerade Endabschnitt (13a, 15a) mit dem vorderen Vertikalgitterstab (11) verbunden ist, sich parallel zu dem Horizontalabschnitt (14b, 16b) des unteren Horizontalgitterstabes (14, 16) in Richtung des hinteren Vertikalgitterstabes (12) erstreckt und in einem Abstand vom vorderen Vertikalgitterstab (11) abgewinkelt in den vorderen gekröpften Zwischenabschnitt (13b, 15b) übergeht,
- der vordere gekröpfte Zwischenabschnitt (13b, 15b) sich aus der von den beiden Vertikalgitterstäben (11, 12) aufgespannten Ebene heraus erstreckt und abgewinkelt in den Horizontalabschnitt (13c, 15c) des Horizontalgitterstabes (13, 15) übergeht,
- der Horizontalabschnitt (13c, 15c) sich vor der von den beiden Vertikalgitterstäben (11, 12) aufgespannten Ebene parallel zu dem Horizontalabschnitt (14b, 16b) des unteren Horizontalgitterstabes (14, 16) in Richtung des hinteren Vertikalgitterstabes (12) erstreckt und in einem Abstand vom hinteren Vertikalgitterstab (12) abgewinkelt in den hinteren gekröpften Zwischenabschnitt (13d, 15d) übergeht,
- der hintere gekröpfte Zwischenabschnitt (13d, 15d) sich aus der von den beiden Vertikalgitterstäben (11, 12) aufgespannten Ebene heraus erstreckt und in einem Abstand vom hinteren Vertikalgitterstab (12) abgewinkelt in den hinteren geraden Endabschnitt (13e, 15e) des Horizontalgitterstabes (13, 15) übergeht,
- der hintere gerade Endabschnitt (13e, 15e) sich parallel zu dem Horizontalabschnitt (14b, 16b) des unteren Horizontalgitterstabes (14, 16) in Richtung des hinteren Vertikalgitterstabes (12) erstreckt und mit dem hinteren Vertikalgitterstab (12) verbunden ist,
oder der jeweils obere Horizontalgitterstab (13, 15) jedes Paares von Horizontalgitterstäben (13, 14, 15, 16) einen vorderen geraden Endabschnitt (13a, 15a), einen vorderen gekröpften Zwischenabschnitt (13b, 15b), einen Horizontalabschnitt (13c, 15c) und einen hinteren abgewinkelten Endabschnitt (13e, 15e) aufweist, wobei
- der vordere gerade Endabschnitt (13a, 15a) mit dem vorderen Vertikalgitterstab (11) verbunden ist, sich parallel zu dem Horizontalabschnitt (14b, 16b) des unteren Horizontalgitterstabes (14, 16) in Richtung des hinteren Vertikalgitterstabes (12) erstreckt und in einem Abstand vom vorderen Vertikalgitterstab (11) abgewinkelt in den vorderen gekröpften Zwischenabschnitt (13b, 15b) übergeht,
- der vordere gekröpfte Zwischenabschnitt (13b, 15b) sich aus der von den beiden Vertikalgitterstäben (11, 12) aufgespannten Ebene heraus erstreckt und abgewinkelt in den Horizontalabschnitt (13c, 15c) des Horizontalgitterstabes (13, 15) übergeht,
- der hintere abgewinkelte Endabschnitt mit dem hinteren Vertikalgitterstab verbunden ist, sich aus der von den beiden Vertikalgitterstäben aufgespannten Ebene heraus erstreckt und abgewinkelt in den Horizontalabschnitt des Horizontalgitterstabes übergeht und
- der Horizontalabschnitt (13c, 15c) sich vor der von den beiden Vertikalgitterstäben (11, 12) aufgespannten Ebene parallel zu dem Horizontalabschnitt (14b, 16b) des unteren Horizontalgitterstabes (14, 16) in Richtung des hinteren Vertikalgitterstabes (12) erstreckt und in den hinteren abgewinkelte Endabschnitt übergeht.

3. System nach Anspruch 1 oder 2, **dadurch gekennzeichnet, dass** das System weiterhin c) einen Teleskopauszug (1) umfasst, welcher ein stationäres Schienenelement (2, 2') und wenigstens ein gegenüber dem stationären Schienenelement (2, 2') verfahrbar gelagertes Schienenelement (3, 3') aufweist.

4. System nach Anspruch 3, **dadurch gekennzeichnet, dass** wenigstens das stationäre Schienenelement (2, 2') des Teleskopauszugs (1) ein im Wesentlichen C-förmiges Querschnittsprofil aufweist mit einem von dem Steg des C-Profils gebildeten Schienenrücken und an den Flanschen des C-Profils ausgebildeten Laufbahnen für Kugeln eines Kugellagers oder Gleitflächen für Gleitelemente eines Gleitlagers.

5. System nach einem der Ansprüche 3 oder 4, **dadurch gekennzeichnet, dass** am stationären Schienenelement (2, 2') des Teleskopauszugs (1) zwei Schnellbefestigungselemente (100, 100') in einem Abstand zueinander lösbar oder unlösbar festgelegt sind, vorzugsweise durch Schraubverbindung, Schweißverbindung oder Nietverbindung.

6. System nach einem der vorangehenden Ansprüche, **dadurch gekennzeichnet, dass** der Verbindungsabschnitt (103, 103') zwischen den Halteabschnitten (101, 101', 102, 102') des Schnellbefestigungselements (100, 100') im Wesentlichen plattenförmig ausgebildet ist und der Befestigungsabschnitt (104, 104') zum Befestigen des stationären Schienenelements (2, 2') eines Teleskopauszugs (1) ein Abschnitt des plattenförmigen Verbindungsabschnittes (103, 103') ist
oder
der Befestigungsabschnitt (104, 104') zum Befestigen des stationären Schienenelements (2, 2') eines Teleskopauszugs (1) als eine gekröpft von der Ebene des plattenförmigen Verbindungsabschnittes (103, 103') hervorstehende Lasche ausgebildet ist, wobei die Lasche vorzugsweise einen parallel zu der Ebene des plattenförmigen Verbindungsabschnittes (103, 103') angeordneten plattenförmigen Abschnitt aufweist.

7. System nach einem der vorangehenden Ansprüche, **dadurch gekennzeichnet, dass** die Horizontalgitterstäbe (13, 14, 15, 16) des Seitengitters (10) ein kreisförmiges Querschnittsprofil aufweisen.

8. System nach einem der vorangehenden Ansprüche, **dadurch gekennzeichnet, dass** der vertikale Abstand zwischen dem oberen Horizontalgitterstab (13, 15) und dem unteren Horizontalgitterstab (14, 16) jedes Paares von Horizontalgitterstäben geringer ist als der vertikale Abstand zwischen den jeweils unteren Horizontalgitterstäben (14, 16) zweier in vertikaler Richtung benachbarter Paare von Horizontalgitterstäben.

9. System nach einem der vorangehenden Ansprüche, **dadurch gekennzeichnet, dass** die Halteabschnitte (101, 101', 102, 102') des Schnellbefestigungselementes (100, 100') wenigstens in Bereichen, die für das Ineingriffbringen mit den unteren Horizontalgitterstäben (14, 16) von zwei Paaren von Horizontalgitterstäben vorgesehen sind, ein gekrümmtes Querschnittsprofil für ein teilweises Umgreifen der unteren Horizontalgitterstäbe (14, 16), vorzugsweise über einen Umschließungswinkel von wenigstens 100 Grad, aufweisen und/oder der Kontur der unteren Horizontalgitterstäbe (14, 16) angepasst sind.

10. System nach einem der vorangehenden Ansprüche, **dadurch gekennzeichnet, dass** die Halteabschnitte (101, 101', 102, 102') des Schnellbefestigungselementes (100, 100') eine Rastnase (105, 105') aufweisen, welche für ein lösbares Verrasten des Eingriffs der Halteabschnitte (101, 101', 102, 102') mit den Horizontalgitterstäben (14, 16) angeordnet und ausgebildet sind.

11. Verwendung eines Schnellbefestigungselementes (100, 100'), wie es in einem der vorangehenden Ansprüche definiert ist, zur Befestigung des stationären Schienenelements (2, 2') eines Teleskopauszugs (1), welcher ein stationäres Schienenelement (2, 2') und wenigstens einem gegenüber dem stationären Schienenelement (2, 2') verfahrbar gelagertes Schienenelement (3, 3') aufweist, an einem Seitengitter (10), vorzugsweise einem Seitengitter (10) für Backöfen, wie es in einem der vorangehenden Ansprüche definiert ist.
